# FASCICULE DE BREVET EUROPEEN

(11) **EP 3 333 107 B1**
(45) Date de publication et mention de la délivrance du brevet: **24.07.2019**
(21) Numéro de dépôt: 17191966.5
(22) Date de dépôt: 19.09.2017
(51) Int. Cl.: B65H 54/553, B65H 49/20, B65H 49/32

(54) **AGENCEMENT DE DEROULEMENT DU CABLE ENROULE SUR UN TOURET**
ANORDNUNG ZUM ABROLLEN EINES AUF EINER TROMMEL AUFGEROLLTEN KABELS
ARRANGEMENT FOR UNWINDING CABLE WOUND ONTO A REEL

(30) Priorité: 06.12.2016 FR 1661981
(43) Date de publication de la demande: 13.06.2018
(73) Titulaire: Nexans, 92400 Courbevoie (FR)
(72) Inventeur: BENICHOU, Fabrice, 69100 VILLEURBANNE (FR); LACROIX, Joel, 38140 LA MURETTE (FR); PETINOT Sylvain, 38350 LA MURE (FR)
(74) Mandataire: Lenne, Laurence

(56) Documents cités:
- EP-A1- 0 449 076
- JP-A- S61 229 780
- US-A- 5 088 654
- US-A1- 2016 001 996
- US-B1- 7 077 368

## Description

L'invention concerne un agencement de déroulement du câble enroulé sur un touret.

Elle concerne le déroulement d'un câble enroulé sur un touret, constitué d'un tambour cylindrique central et de deux flasques latéraux circulaires.

Pour dérouler le câble enroulé sur un touret, il est connu d'utiliser une structure séparée qui comporte deux tenons d'accrochage positionnés sur un châssis déplaçable verticalement au moyen de vérins et agencés pour s'accrocher sur chaque flasque, afin de lever le touret au-dessus du plan du sol. Ces tenons viennent s'emboîter dans un orifice central de chaque flasque. Une telle structure est par exemple décrite dans le document de brevet EP 0 449 076 qui décrit le préambule de la revendication 1.

Ce type de structure est d'une constitution particulièrement complexe, lourde et encombrante.

L'invention résout ce problème en proposant un agencement de constitution particulièrement simple et légère et intégrable facilement au touret.

Plus précisément, l'invention propose un agencement de déroulement du câble enroulé sur un touret tel que décrit dans la revendication 1 et constitué d'un tambour cylindrique central et de deux flasques latéraux circulaires, agencement comportant deux tenons aptes à être chacun emboîtés dans un orifice central de chaque flasque, agencement caractérisé en ce qu'il comporte uniquement deux pièces indépendantes, portant respectivement chaque tenon apte à être fixé dans ledit orifice central de chaque flasque tout en permettant sa rotation, en ce que lesdites deux pièces indépendantes sont aptes à recouvrir chaque flasque tout en étant de surface frontale inférieure à la surface frontale circulaire de chaque flasque et en ce que chaque dite pièce indépendante porte un élément de support articulé, d'une position de repos, où il est intégré à la pièce indépendante correspondante par emboîtement frontal complet avec clippage dans une rainure correspondante portée par ladite pièce indépendante, à une position active, où il vient se poser sur le plan supportant le touret et soulever ce dernier.

Ainsi, une pièce indépendante est fixée sur chacun des flasques du touret, l'élément de support étant en position de repos. Le touret peut alors être manipulé indépendamment de ces pièces.

Lorsque l'on souhaite dérouler du câble enroulé sur le touret, l'élément de support de chaque pièce indépendante est déployé en position active, où il est posé sur le plan supportant le touret et soulève ce dernier.

Dans cette position, le touret est porté par les deux pièces indépendantes et le câble enroulé sur le tambour peut aisément être déroulé, le touret pouvant être tourné autour des tenons pour permettre ce déroulement.

Selon un mode de réalisation préféré de l'invention, ledit élément de support est articulé sur ladite pièce indépendante, en rotation autour d'un axe parallèle au plan de ladite pièce indépendante, par une de ses extrémités.

De préférence, ledit élément de support est articulé en rotation sur ladite pièce indépendante, par l'extrémité de deux branches symétriques par rapport à un plan transversal central de ladite pièce.

De préférence, chaque dite branche comporte à son autre extrémité une partie de pied apte à se poser sur le plan supportant le touret.

Avantageusement, lesdites parties de pied sont connectées par une traverse reliant les deux dites branches.

Lesdites parties de pied comporte de préférence un bord arrondi, à leur bord frontal apte à venir en contact en premier lieu avec le plan de support.

Chaque dit tenon comporte de préférence un élément de clippage apte à être clippé sur la face interne de chaque flasque, lorsque ledit tenon est emboîté dans ledit orifice central de chaque flasque.

Selon une variante, ledit élément de clippage est apte à être clippé sur la face interne de chaque flasque, au moyen d'une clé assurant l'expansion du dit agencement de clippage sur la face interne de chaque flasque et actionnable de l'extérieur du dit agencement.

De préférence, ladite clé assure l'expansion du dit agencement de clippage sur la face interne de chaque flasque, lors de sa rotation, grâce à une bride radiale portant des plans inclinés.

Les dits plans inclinés sont avantageusement arrondis.

De préférence, ladite clé comporte une butée de fin de course, de blocage sur une partie d'accrochage portée par ledit agencement.

Chaque dite pièce indépendante présente de préférence une surface frontale inscrite dans la surface frontale circulaire de chaque flasque.

Et chaque dite pièce indépendante présente une surface frontale sensiblement carrée.

De préférence, chaque dit tenon est cylindrique de section circulaire apte à s'emboîter dans ledit orifice central de chaque flasque.

Selon une variante, chaque dit tenon comporte des brides radiales aptes à se déplacer dans au moins une rainure portée par chaque flasque et dirigée parallèlement au plan de chaque flasque, afin de permettre ladite rotation de chaque flasque.

L'invention concerne également un touret pour câble comportant un tel agencement, une dite pièce indépendante étant fixée sur chacune de ses flasques.

Selon une variante, ledit orifice central de chaque flasque comporte une cavité extérieure de forme frontale sensiblement circonscrite à la section dudit tenon et de ses brides radiales et portant ladite rainure.

Ladite cavité extérieure est de préférence de forme frontale carrée à coins arrondis et porte ladite rainure sur ses côtés rectilignes.

L'invention est décrite ci-après plus en détail à l'aide de figures représentant un mode de réalisation préféré de l'invention.
Les figures 1 et 2 sont des vues en perspective avant et arrière d'une partie d'agencement conforme à l'invention.
La figure 3 est une vue en perspective d'un touret équipé d'un agencement conforme à l'invention.
La figure 4 est une vue de détail en coupe longitudinale d'un touret équipé d'un agencement conforme à l'invention.
La figure 5A est une vue de détail en perspective d'un agencement conforme à l'invention.
La figure 5B est une vue de détail en perspective d'un agencement conforme à l'invention.
Les figures 6 et 7 sont des vues en perspective avant et arrière d'une partie d'agencement conforme à une variante de l'invention.
La figure 8 est une vue de détail de la figure 7.
La figure 9 est une vue en perspective d'un flasque de touret associé à cette variante.
La figure 10 est une vue de détail de la figure 9.
Les figures 11A à 11C illustrent le fonctionnement de cette variante, vue de l'extérieur.
Les figures 12A à 12C illustrent le fonctionnement de cette variante, vue de l'intérieur.

Un agencement de déroulement du câble enroulé sur un touret comporte deux pièces indépendantes telles que représentée sur les figures 1 et 2.

Cette pièce indépendante 1 en matière plastique, par exemple en polypropylène ou en ABS, est de surface frontale inférieure à la surface frontale circulaire de chaque flasque de touret et porte un élément de support articulé 2, d'une position de repos, où il est intégré à la pièce indépendante correspondante comme illustré sur les figures 1 et 2, à une position active, où il vient se poser sur le plan supportant le touret et soulever ce dernier comme il sera vu plus loin.

Plus précisément, la pièce indépendante 2 présente une surface frontale sensiblement carrée inscrite dans la surface frontale circulaire du flasque du touret.

L'élément de support 2 est articulé sur la pièce indépendante 1, en rotation autour d'un axe A parallèle au plan de cette pièce indépendante, par une de ses extrémités. Il est articulé en rotation sur la pièce indépendante 1, par l'extrémité de deux branches 2A, 2B symétriques par rapport à un plan transversal central de la pièce 1.

Chaque branche 2A, 2B comporte à son autre extrémité une partie de pied 2A1, 2B1 apte à se poser sur le plan supportant le touret. Ces parties de pied sont connectées par une traverse 2C reliant les deux branches 2A, 2B.

Comme représenté, l'élément de support 2 est intégré à la pièce indépendante 1 correspondante, par emboîtement frontal complet avec clippage dans une rainure 3A correspondante portée par la pièce indépendante 1. Dans sa position active déployée, il est pivoté autour de l'axe A de son articulation et partiellement emboîté avec clippage dans une autre rainure 3B porté par la pièce indépendante 1.

Sur son autre face visible sur la figure 2, la pièce indépendante 1 porte un tenon 4 central apte à être fixé dans l'orifice central du flasque tout en permettant sa rotation, comme il sera précisé plus loin.

La pièce 1 comporte également un orifice traversant 1A.

L'agencement de déroulement du câble enroulé sur un touret conforme à l'invention comporte deux telles pièces indépendantes symétriques destinées à être chacune fixée sur un flasque du touret comme représenté sur la figure 3, où les pièces indépendantes recouvrent chaque flaque.

Le touret 5 est constitué d'un tambour cylindrique central 5A et de deux flasques latéraux circulaires 5B, 5C. Chaque pièce indépendante 1, 1' est fixée sur la face externe de chaque flasque 5B, 5C grâce à son tenon 4 fixé dans l'orifice central de chaque flasque tout en permettant sa rotation comme visible sur la figure 4.

Le tambour 5A est creux et présente une cavité longitudinale 5E ouverte sur l'orifice central 5D du flasque 5C.

Le tenon 4 comporte un élément de clippage 4A clippé sur la face interne du flasque 5C, lorsque le tenon 4 est emboîté dans l'orifice central 5D du flasque 5C.

Il est à noter que, pour un touret de diamètre de tambour compris entre 380 et 400 millimètres, le diamètre de cet orifice central 5D des flasques est ainsi standardisé, ce qui permet d'utiliser un seul modèle de pièces indépendantes conformes à l'invention pour ce type de touret.

Pour d'autres dimensions de tourets, les pièces seront dimensionnées en correspondance.

Sur la figure 3, l'élément de support 2 est déployé en position active, par rotation autour de l'axe A de son articulation et il est posé sur le plan P supportant le touret et soulève ce dernier. Dans cette position, le touret 5 est porté sur ce plan P par les deux pièces 1, 1' indépendantes et le câble enroulé sur le tambour 5A peut aisément être déroulé, le touret 5 pouvant être tourné autour des plots 4 pour permettre ce déroulement.

La figure 5A représente l'élément de support 2 en détail.

Il est constitué d'une structure creuse renforcée de parois transversales internes et en particulier comporte sur ses faces latérales des clips 2C destinés à assurer son clippage avec des parties de clippage correspondantes dans les rainures 3A, 3B correspondantes porté par la pièce indépendante 1.

Comme visible sur la figure 5B, les parties de pied 2A1, 2B1 comportent un bord arrondi 2A10, à leur bord frontal apte à venir en contact en premier lieu avec le plan de support P. Elles comportent également des rainures 2A11 sur leur face d'extrémité assurant un accrochage sur le plan de support P ou sur le sol.

L'utilisation de l'agencement de déroulement du câble enroulé sur un touret conforme à l'invention est la suivante.

Une pièce indépendante 1, 1' est fixée sur chacun des flasques 5B, 5C du touret, l'élément de support 2 étant en position de repos, où il est intégré à la pièce indépendante correspondante par clippage frontal complet dans la rainure correspondante 3A porté par la pièce indépendante. Le touret 5 peut alors être manipulé indépendamment de ces pièces 1, 1', en particulier, il peut être déplacé par rotation sur le sol ou équivalent. L'orifice traversant 1A assure alors la possibilité de saisir aisément le touret 5 à la manière d'une poignée.

Lorsque l'on souhaite dérouler du câble enroulé sur le touret, l'élément de support 2 de chaque pièce indépendante est déployé en position active, où est posé sur le plan supportant le touret et soulève ce dernier, ce soulèvement étant aidé par le bord arrondi 2A10 de chaque partie de pied 2A1, 2B1 et l'élément de support 2 étant clippé dans la rainure correspondante 3B porté par la pièce indépendante.

Les figures 6 à 12C représentent une variante de l'invention, où la liaison de l'agencement de déroulement sur le flasque d'un touret est conçu de façon différente.

Sur les figures 6 à 8, la pièce indépendante 1' porte son élément de support articulé 2', en position de repos, où il est intégré à la pièce indépendante correspondante.

Comme visible sur les figures 6 à 8, chaque tenon 4' comporte toujours un élément de clippage 4'A apte à être clippé sur la face interne de chaque flasque, lorsque le tenon 4' cylindrique de section circulaire est emboîté dans l'orifice central 5'D de chaque flasque 5'B, 5'C représenté sur la figure 9.

Selon cette variante, l'élément de clippage 4'A est apte à être clippé sur la face interne de chaque flasque, au moyen d'une clé 6' assurant l'expansion de l'agencement de clippage sur la face interne de chaque flasque et actionnable de l'extérieur de l'agencement, par rotation d'un cliquet 6'A visible sur la figure 6.

Comme particulièrement visible sur la figure 8, cette clé 6' assure l'expansion de l'agencement de clippage 4'A sur la face interne de chaque flasque, lors de sa rotation, grâce à une bride radiale 6'B portant des plans inclinés arrondis 6'C.

La clé 6' comporte également une butée de fin de course 6'D, de blocage sur une partie d'accrochage portée par l'agencement de déroulement.

Le tenon 4' comporte quant à lui des brides radiales 4'B aptes à se déplacer dans au moins une rainure portée par chaque flasque et dirigée parallèlement au plan de chaque flasque, afin de permettre la rotation de chaque flasque.

Cet agencement de coopération entre le tenon 4' et chaque flasque est visible sur la figure 9 et plus précisément sur la figure 10.

L'orifice central 5'D de chaque flasque comporte une cavité extérieure 5'E de forme frontale sensiblement circonscrite à la section du tenon 4' et de ses brides radiales 4'B et portant la rainure.

Plus précisément, comme illustré, la cavité extérieure 5'E est de forme frontale carrée à coins arrondis et porte la rainure 5'F sur ses côtés rectilignes.

Le fonctionnement de ces agencements est maintenant précisé en référence aux figures 11A à 11C et 12A à 12C, qui représentent des étapes de déplacement et d'actionnement de ces éléments.

Vu de l'extérieur, comme représenté sur les figures 11A à 11C, le tenon 4' est introduit de l'extérieur dans l'orifice 5'F du flasque et il s'emboîte avec ses quatre brides radiales 4'B dans la cavité extérieure 5'E de forme frontale carrée à coins arrondis.

Une fois ainsi positionné, le flasque est libre en rotation, les brides radiales 4'B pouvant s'introduire et se déplacer dans la rainure 5'F sur les côtés rectilignes de la cavité extérieure 5'E, comme visible sur la figure 11C.

Vu de l'intérieur, comme représenté sur les figures 12A à 12C, la rotation du cliquet 6'A de la clé 6', assure la rotation de la clé et de sa bride radiale 6'B portant des plans inclinés arrondis 6'C qui viennent pousser l'agencement de clippage 4'A, constitué de trois clips régulièrement répartis, qui sont expansés sur la face interne de chaque flasque comme représenté sur la figure 12C. Dans cette position finale, la butée de fin de course 6'D, vient se bloquer sur une partie d'accrochage portée par l'agencement de déroulement.

## Revendications

1. Agencement de déroulement du câble enroulé sur un touret (5) constitué d'un tambour cylindrique central (5A) et de deux flasques latéraux circulaires (5B, 5C), agencement comportant deux tenons (4) aptes à être chacun emboîtés dans un orifice central (5D) de chaque flasque, agencement **caractérisé en ce qu'**il comporte uniquement deux pièces indépendantes, portant respectivement chaque tenon (4) apte à être fixé dans ledit orifice central (5D) de chaque flasque tout en permettant sa rotation, **en ce que** lesdites deux pièces indépendantes (1, 1') sont aptes à recouvrir chaque flasque tout en étant de surface frontale inférieure à la surface frontale circulaire de chaque flasque et **en ce que** chaque dite pièce indépendante (1, 1') porte un élément de support (2) articulé, d'une position de repos, où il est intégré à la pièce indépendante correspondante par emboîtement frontal complet avec clippage dans une rainure (3A) correspondante portée par ladite pièce indépendante (1), à une position active, où il vient se poser sur le plan (P) supportant le touret et soulever ce dernier.

2. Agencement selon la revendication précédente, **caractérisé en ce que** ledit élément de support (2) est articulé sur ladite pièce indépendante (1), en rotation autour d'un axe (A) parallèle au plan de ladite pièce indépendante, par une de ses extrémités.

3. Agencement selon la revendication précédente, caractérisé ledit élément de support (2) est articulé en rotation sur ladite pièce indépendante (1), par l'extrémité de deux branches (2A, 2B) symétriques par rapport à un plan transversal central de ladite pièce.

4. Agencement selon la revendication précédente, caractérisé chaque dite branche (2A, 2B) comporte à son autre extrémité une partie de pied (2A1, 2B1) apte à se poser sur le plan (P) supportant le touret.

5. Agencement selon la revendication précédente, caractérisé lesdites parties de pied (2A1, 2B1) sont connectées par une traverse (2C) reliant les deux dites branches (2A, 2B).

6. Agencement selon la revendication 4 ou 5, caractérisé lesdites parties de pied (2A1, 2B1) comporte un bord arrondi (2A10), à leur bord frontal apte à venir en contact en premier lieu avec le plan de support (P).

7. Agencement selon l'une des revendications précédentes, **caractérisé en ce que** chaque dit tenon (4) comporte un élément de clippage (4A) apte à être clippé sur la face interne de chaque flasque, lorsque ledit tenon (4) est emboîté dans ledit orifice central (5D) de chaque flasque.

8. Agencement selon la revendication précédente, **caractérisé en ce que** ledit élément de clippage (4A) est apte à être clippé sur la face interne de chaque flasque, au moyen d'une clé assurant l'expansion du dit agencement de clippage sur la face interne de chaque flasque et actionnable de l'extérieur du dit agencement.

9. Agencement selon la revendication précédente, **caractérisé en ce que** ladite clé assure l'expansion du dit agencement de clippage sur la face interne de chaque flasque, lors de sa rotation, grâce à une bride radiale portant des plans inclinés.

10. Agencement selon la revendication précédente, **caractérisé en ce que** les dits plans inclinés sont arrondis.

11. Agencement selon la revendication 9 ou 10, **caractérisé en ce que** ladite clé comporte une butée de fin de course, de blocage sur une partie d'accrochage portée par ledit agencement.

12. Agencement selon l'une des revendications précédentes, **caractérisé en ce que** chaque dite pièce indépendante (1, 1') présente une surface frontale inscrite dans la surface frontale circulaire de chaque flasque (5B, 5C).

13. Agencement selon la revendication précédente, **caractérisé en ce que** chaque dite pièce indépendante (1, 1') présente une surface frontale sensiblement carrée.

14. Agencement selon l'une des revendications précédentes, **caractérisé en ce que** chaque dit tenon (4) est cylindrique de section circulaire apte à s'emboîter dans ledit orifice central (5D) de chaque flasque.

15. Agencement selon la revendication précédente, **caractérisé en ce que** chaque dit tenon (4) comporte des brides radiales aptes à se déplacer dans au moins une rainure portée par chaque flasque et dirigée parallèlement au plan de chaque flasque, afin de permettre ladite rotation de chaque flasque.

16. Touret pour câble comportant un agencement selon l'une des revendications précédentes, une dite pièce indépendante (1, 1') étant fixée sur chacun de ses flasques (5B, 5C).

17. Touret pour câble comportant un agencement selon la revendication 15, **caractérisé en ce que** ledit orifice central (5D) de chaque flasque comporte une cavité extérieure de forme frontale sensiblement circonscrite à la section dudit tenon et de ses brides radiales et portant ladite rainure.

18. Touret selon la revendication précédente, **caractérisé en ce que** ladite cavité extérieure est de forme frontale carrée à coins arrondis et porte ladite rainure sur ses côtés rectilignes.

## Patentansprüche

1. Anordnung zum Abrollen eines Kabels auf einer Trommel (5), die aus einer mittleren zylindrischen Walze (5A) und zwei runden seitlichen Flanschen (5B, 5C) besteht, wobei die Anordnung zwei Zapfen (4) umfasst, die ausgelegt sind, um jeweils in eine mittlere Öffnung (5D) jedes Flansches eingefügt zu werden, wobei die Anordnung **dadurch gekennzeichnet ist, dass** sie lediglich zwei unabhängige Teile umfasst, die jeweils jeden Stift (4) tragen, der ausgelegt ist, um in die mittlere Öffnung (5D) jedes Flansches fixiert zu sein wobei gleichzeitig seine Rotation ermöglicht wird, dadurch, dass die zwei unabhängigen Teile (1, 1') ausgelegt sind, jeden Flansch abzudecken und gleichzeitig eine untere frontale Fläche zur kreisförmigen frontalen Fläche jedes Flansches aufzuweisen, und dadurch, dass jeder unabhängige Teil (1, 1') ein Stützelement (2) aus einer Ruheposition, wo er in den entsprechenden unabhängigen Teil durch komplettes frontales Einführen mit Einrasten in eine entsprechende Nut (3A) integriert ist, der vom unabhängigen Teil (1) getragen wird, in eine aktive Position trägt, wo er auf der Ebene (P) liegt, die die Trommel stützt, und dieses Letztere anhebt.

2. Anordnung nach dem vorhergehenden Anspruch, **dadurch gekennzeichnet, dass** das Sützelement (2) auf dem unabhängigen Teil (1) in Rotation um eine Achse (A), die parallel zur Ebene des unabhängigen Teils ist, durch eines seiner Enden gelenkig verbunden ist.

3. Anordnung nach dem vorhergehenden Anspruch, **dadurch gekennzeichnet, dass** das Stützelement (2) in Rotation auf dem unabhängigen Teil (1) durch das Ende von zwei Armen (2A, 2B) symmetrisch mit Bezug auf eine mittlere Querebene des Stücks gelenkig verbunden ist.

4. Anordnung nach dem vorhergehenden Anspruch, **dadurch gekennzeichnet, dass** der Arm (2A, 2B) an seinem anderen Ende einen Fußteil (2A1, 2B1) umfasst, der ausgelegt ist, um auf der Ebene (P) zu liegen, die die Trommel stützt.

5. Anordnung nach dem vorhergehenden Anspruch, **dadurch gekennzeichnet, dass** die Fußteile (2A1, 2B1) durch eine Querstrebe (2C) verbunden sind, die die zwei Arme verbindet (2A, 2B).

6. Anordnung nach Anspruch 4 oder 5, **dadurch gekennzeichnet, dass** die Fußteile (2A1, 2B1) einen abgerundeten Rand (2A10) an ihrem frontalen Rand umfassen, der ausgelegt ist, um zuerst mit der Stützebene (P) in Kontakt zu kommen.

7. Anordnung nach einem der vorhergehenden Ansprüche, **dadurch gekennzeichnet, dass** jeder Stift (4) ein Einrastelement (4A) umfasst, das ausgelegt ist, um auf der inneren Seite jedes Flansches eingerastet zu sein, wenn der Stift (4) in die mittlere Öffnung (5D) jedes Flansches eingeführt ist.

8. Anordnung nach dem vorhergehenden Anspruch, **dadurch gekennzeichnet, dass** das Einrastelement (4A) ausgelegt ist, um auf der inneren Seite jedes Flansches mit Hilfe eines Schlüssels eingerastet zu sein, der die Erweiterung der Einrastanordnung auf der inneren Seite jedes Flansches sicherstellt und von der Außenseite der Anordnung betätigt werden kann.

9. Anordnung nach dem vorhergehenden Anspruch, **dadurch gekennzeichnet, dass** der Schlüssel die Erweiterung der Einrastanordnung auf der inneren Seite jedes Flansches bei seiner Rotation dank eines radialen Bügels sicherstellt, der die geneigten Ebenen trägt.

10. Anordnung nach dem vorhergehenden Anspruch, **dadurch gekennzeichnet, dass** die geneigten Ebenen abgerundet sind.

11. Anordnung nach Anspruch 9 oder 10, **dadurch gekennzeichnet, dass** der Schlüssel einen Anschlag in der Endlage zur Blockierung auf einem Befestigungsteil umfasst, der von der Anordnung getragen wird.

12. Anordnung nach einem der vorhergehenden Ansprüche, **dadurch gekennzeichnet, dass** jeder unabhängige Teil (1, 1') eine frontale Fläche aufweist, die in die runde frontale Fläche jedes Flansches (5B, 5C) eingeschrieben ist.

13. Anordnung nach dem vorhergehenden Anspruch, **dadurch gekennzeichnet, dass** jeder unabhängige Teil (1, 1') eine im Wesentlichen quadratische frontale Fläche aufweist.

14. Anordnung nach einem der vorhergehenden Ansprüche, **dadurch gekennzeichnet, dass** jeder Stift (4) zylindrisch mit rundem Schnitt ist, der ausgelegt ist, um in die mittlere Öffnung (5D) jedes Flansches eingeführt zu sein.

15. Anordnung nach dem vorhergehenden Anspruch, **dadurch gekennzeichnet, dass** jeder Stift (4) radiale Bügel umfasst, die ausgelegt sind, um sich wenigstens in einer Nut zu verschieben, die von jedem Flansch getragen wirdund parallel zur Ebene jedes Flansches ausgerichtet ist, um die Rotation jedes Flansches zu ermöglichen.

16. Kabeltrommel umfassend eine Anordnung nach einem der vorhergehenden Ansprüche, wobei ein unabhängiger Teil (1, 1') auf jeden seiner Flansche (5B, 5C) fixiert ist.

17. Kabeltrommel, umfassend eine Anordnung nach Anspruch 15, **dadurch gekennzeichnet, dass** die mittlere Öffnung (5D) jedes Flansches einen äußeren Hohlraum mit einer frontalen Form umfasst, die im Wesentlichen dem Schnitt des Stifts und seiner radialen Bügel umschrieben ist und die Nut trägt.

18. Trommel nach dem vorhergehenden Anspruch, **dadurch gekennzeichnet, dass** der äußere Hohlraum eine quaratische frontale Form mit abgerundeten Ecken aufweist und die Nut auf geradlinigen Seiten trägt.

## Claims

1. An arrangement for unwinding cable wound onto a reel (5) made up of a central cylindrical drum (5A) and two circular side flanges (5B, 5C), the arrangement including two posts (4) each able to be fitted into a central orifice (5D) of each flange, the arrangement being **characterized in that** it includes only two independent parts, respectively bearing each post (4) able to be fastened in said central orifice (5D) of each flange while allowing its rotation, **in that** said two independent parts (1, 1') are able to cover each flange while having a frontal surface lower than the circular frontal surface of each flange and **in that** each said independent part (1, 1') bears a support element (2) articulated, from the idle position, where it is integrated into the corresponding independent part by complete frontal fitting with clipping in a corresponding slot (3A) borne by said independent part (1), to an active position, where it rests on the plane (P) supporting the reel and lifts the latter.

2. The arrangement according to the preceding claim, **characterized in that** said support element (2) is articulated on said independent part (1), rotating around an axis (A) parallel to the plane of said independent part, by one of its ends.

3. The arrangement according to the preceding claim, **characterized in that** said support element (2) is articulated rotating on said independent part (1), by the end of two branches (2A, 2B) that are symmetrical relative to a central transverse plane of said part.

4. The arrangement according to the preceding claim, **characterized in that** each said branch (2A, 2B) has, at its other end, a foot part (2A1, 2B1) able to rest on the plane (P) supporting the reel.

5. The arrangement according to the preceding claim, **characterized in that** said foot parts (2A1, 2B1) are connected by a crosspiece (2C) connecting the two said branches (2A, 2B).

6. The arrangement according to claim 4 or 5, **characterized in that** said foot part (2A1, 2B1) includes a rounded edge (2A10), at their front edge able to come into contact first with the support plane (P).

7. The arrangement according to one of the preceding claims, **characterized in that** each said reel (4) includes a clipping element (4A) able to be clipped on the inner face of each flange, when said post (4) is fitted in said central orifice (5D) of each flange.

8. The arrangement according to the preceding claim, **characterized in that** said clipping element (4A) is able to be clipped on the inner face of each flange, using a key providing the expansion of said clipping arrangement on the inner face of each flange and able to be actuated from outside said arrangement.

9. The arrangement according to the preceding claim, **characterized in that** said key provides the expansion of said clipping arrangement on the inner face of each flange, during its rotation, owing to a radial clamp bearing inclined planes.

10. The arrangement according to the preceding claim, **characterized in that** said inclined planes are rounded.

11. The arrangement according to claim 9 or 10, **characterized in that** said key has an end-of-travel stop, for blocking on a catching part borne by said arrangement.

12. The arrangement according to one of the preceding claims, **characterized in that** each said independent part (1, 1') has a front surface fitted in the circular front surface of each flange (5B, 5C).

13. The arrangement according to the preceding claim, **characterized in that** each said independent part (1, 1') has a substantially square front surface.

14. The arrangement according to one of the preceding claims, **characterized in that** each said post (4) is cylindrical with a circular section able to fit in said central orifice (5D) of each flange.

15. The arrangement according to the preceding claim, **characterized in that** each said post (4) has radial flanges able to move in at least one slot borne by each flange and oriented parallel to the plane of each flange, in order to allow said rotation of each flange.

16. A cable reel having an arrangement according to one of the preceding claims, one said independent part (1, 1') being fastened on each of its flanges (5B, 5C).

17. A cable reel having an arrangement according to claim 15, **characterized in that** said central orifice (5D) of each flange has an outer cavity with a front shape substantially circumscribed to the section of said post and its radial clamps and bearing said slot.

18. The reel according to the preceding claim, **characterized in that** said outer cavity has a square front shape with rounded corners and bears said slot on its rectilinear sides.
